# EUROPÄISCHE PATENTSCHRIFT

(11) **EP 0 646 330 B1**
(45) Veröffentlichungstag und Bekanntmachung des Hinweises auf die Patenterteilung: **02.06.1999**
(21) Anmeldenummer: 94115635.8
(22) Anmeldetag: 05.10.1994
(51) Int. Cl.: A41D 13/00, A41D 13/12

(54) **Krankenhemd**
Hospital gown
Blouse d'hôpital

(30) Priorität: 05.10.1993 DE 9315063 U
(43) Veröffentlichungstag der Anmeldung: 05.04.1995
(73) Patentinhaber: Hess, Edelgunde, D-60322 Frankfurt (DE)
(72) Erfinder: Hess, Edelgunde, D-60322 Frankfurt (DE)
(74) Vertreter: Boecker, Joachim, Dr.-Ing.

(56) Entgegenhaltungen:
- US-A- 2 686 914
- US-A- 2 768 383
- US-A- 3 977 025
- US-A- 4 969 215

## Beschreibung

Die Erfindung betrifft ein Mehrzwecknachthemd gemäß dem Oberbegriff des Anspruches 1. Ein solches Nachthemd ist aus der US-A-4 969 215 bekannt.

Ein Nachthemd, welches auf der Rückenseite in senkrechter Richtung offen ist, wird insbesondere für Patienten und pflegebedürftige Personen in Krankenhäusern und Pflegeheimen verwendet. Die beiden im Bereich der Wirbelsäule zusammenstoßenden Rückenteile können mit Bändern miteinander verbunden werden. Wenn der Patient das Bett verläßt, fallen die beiden Rückteile des Nachthemds mehr oder weniger auseinander, so daß die hintere Körperseite der das Nachthemd tragenden Person mehr oder weniger ungeschützt und sichtbar ist.

Um diesem Übelstand abzuhelfen, ist es aus der US-A-4 969 215 bereits bekannt, eines der Rückenteile mit einem Rückenüberteil zu versehen, welches das andere Rückenüberteil in Querrichtung ganz oder teilweise überdeckt und an diesem zu befestigen ist. Wird das bekannte Nachthemd jedoch hinten mit offenem Schlitz getragen, dann hängt das Rückenüberteil schlaff und unansehnlich am Rücken herunter und behindert die das Nachthemd tragende Person, insbesondere bei aufrechter Haltung.

Die Erfindung setzt sich zum Ziel, das genannte Mehrzwecknachthemd weiter zu verbessern.

Zur Lösung dieser Aufgabe wird ein Nachthemd gemäß dem Oberbegriff des Anspruches 1 vorgeschlagen, welches erfindungsgemäß die im kennzeichnenden Teil des Anspruches 1 genannten Merkmale hat.

Weitere Ausgestaltungen der Erfindung sind in den zusätzlichen Ansprüchen genannt.

Anhand des in den Figuren gezeigten Ausführungsbeispiels soll die Erfindung näher erläutert werden. Es zeigen
- Figur 1: ein Nachthemd gemäß der Erfindung in Vorderansicht,
- Figur 2: das eine (linke) Rückenteil des Nachthemdes gemäß Figur 1,
- Figur 3: das andere (rechte) Rückenteil des Nachthemdes gemäß Figur 1.

Figur 1 zeigt ein Nachthemd 1 gemäß der Erfindung, welches aus einem Vorderteil 2 und zwei Rückenteilen 3 und 4 zusammengenäht ist. Die beiden Rückenteile sind in Figur 2 und 3 genauer dargestellt. Die beiden nicht miteinander vernähten Rückenteile bilden längs der in Figur 1 gestrichelt angedeuteten senkrechten Kante 5 des (von hinten gesehen) rechten Rückenteils 4 eine durchgehende Öffnung. Das im Ausführungsbeispiel linke Rückenteil 3 ist dabei mit einem Rückenüberteil 6 versehen, welches dem rechten Rückenteil 4 angepaßt ist und dieses im Gebrauchtszustand des Nachthemdes ganz oder teilweise zu überdecken vermag. Nach oben ist das Rückenüberteil 6 durch eine Kante 7 begrenzt, die etwa vom Hals bis zur Achselhöhle verläuft. Die beiden Rückenteile sind im Halsbereich bei a und im Achselhöhlenbereich bei b beispielsweise mit Klett- oder Bindebandverschlüssen 8,8a; 9,9a versehen, wobei die einseitig befestigten Bänder 8, 9 eines Klettverschlusses an dem mit dem Rückenüberteil 6 versehenen Rückenteil 3 angebracht sind und die Gegenstücke 8a,9a an dem anderen Rückenteil 3. Natürlich können weitere Verschlüsse am freien senkrechten Rand des Rückenüberteils 6 vorhanden sein.

Das Rückenteil 3 ist ferner mit einem im Bereich der Achselhöhle aufgenähten oder sonstwie befestigten Klettband oder Bindeband versehen, mit dessen Hilfe das im Sinne der Figur nach links etwa um die strich-punktierte senkrechte Linie c zurückgeschlagene Rückenüberteil 6 gehalten werden kann, so daß die durchgehende Rückenöffnung längs der Kante 5 des Nachthemdes freiliegt.

Das Rückenüberteil 6 kann auch so ausgebildet sein, daß es zugleich die Schulterpartie überdeckt, wie dies in Figur 2 durch die gestrichelte Linie 12 angedeutet ist, wobei ein über die Schulter verlaufender Klett- oder Bindebandverschlusses 13a vorgesehen sein kann, mit dem das Rückenüberteil am (von hinten gesehen) rechten Nachthemdteil befestigt werden kann.

Statt Klett- oder Bindebandverschlüssen können natürlich andere Verschlußarten, wie zum Beispiel Knopfverschlüsse oder Hakenverschlüsse, verwendet werden.

## Patentansprüche

1. Mehrzwecknachthemd, dessen Rückenseite (3,4) etwa im Bereich der Wirbelsäule in Längsrichtung durchgehend offen ist, wobei das eine Rückenteil (3) mit einem Rückenüberteil (6) versehen ist, welches das andere Rückenteil (4) in Querrichtung des Nachthemdes ganz oder teilweise überdeckt und an diesem mit einem oder mehreren Verschlüssen
(8,8a;9,9a;13) befestigt werden kann, **dadurch gekennzeichnet**, daß das mit dem Rückenüberteil (6) versehenen Rückenteil (3) ein oder mehrere Verschlüsse (9b), vorzugsweise unter dem Achselhöhlenbereich, aufweist, mit dem/denen das über das Rückenteil (3) zurückgeschlagenen Rückenüberteil (6) gehalten werden kann.

2. Nachthemd nach Anspruch 1, **dadurch gekennzeichnet**, daß das Rückenüberteil (6) auch den Schulterbereich des anderen Rückenteils (4) überdeckt und daß im überdeckten Schulterbereich ein Verschluß (13a) zwischen dem Rückenüberteil und dem darunter liegenden Teil des Nachthemdes vorhanden ist.

3. Nachthemd nach einem der vorhergehenden Ansprüche, **dadurch gekennzeichnet,** daß die genannten Verschlüsse vorzugsweise im Halsbereich und unter der Achselhöhle angebracht sind.

4. Nachthemd nach einem der vorhergehenden Ansprüche, **dadurch gekennzeichnet**, daß es sich bei den Verschlüssen um Klettverschlüsse, Bindebandverschlüsse, Knopfverschlüsse oder Hakenverschlüsse handelt.

## Claims

1. A multi-purpose nightdress, whose dorsal side (3,4) appears completely open down the spine region, while the first dorsal element (3) is covered by another top part (6) which is covering the other dorsal part (4) and is crosswise covering the nightdress partially or totally and can be attached to the same by means of fixtures
(8;8a;9;9a;13), being equally
**characterized** that the dorsal part (6) fitted with the top part (3) is fitted with one or more fixtures (9b), preferably under the arm-pit region which allows to maintain the top part folded back (6) upin the dorsal element (3).

2. Nightdress according to clain 1,
**characterized** in so far as the top part (6) is equally covering the dorsal region of the other dorsal side (4) and that within the covered dorsal region appears a lock (13a) between the top dorsal part and the lower part of the nightdress.

3. Nightdress according to one of the forementioned claims **characterized** so far as the forementioned claimes are attached preferably in the neck region and under the arm pit.

4. Nightdress according to one of the forementioned claims **characterized** in so far as the mentioned fixtures are of adhesive, band, button types.

## Revendications

1. Chemise de nuit polyvalente dont la partie arrière couvrant le dos (3,4) est approximativement au sens longitudinal ouvert, tandiosque une partie dorsale (3) se trouve coiffée d'une partie supérieure (6) et puis cette autre partie dorsale (4) couvre - au sens oblique - la chemise de nuit totalement ou partiellement et peut obtenir une ou plusieures fixations (8;8a;9a;13), caractérisée en ceci que la partie dorsale (3) munie d'une autre partie supérieure (6) dispose d'une ou de plusieures fixations (9b), de préférence sous le creux de l'aisselle, au moyen duquel la partie supérieure (6) répliée sur la partie dorsale (3) peut être maintenue.

2. Chemise de nuit correspondant à la revendication 1 **caractérisée** en sorte que la partie dorsale (6) couvre aussi la région de l'épaule de l'autre partie dorsale (4) et que dans la région de l'épaule (13a) il y a une fixation placée entre la partie dorsale et la partie soujacente de la chemise de nuit.

3. Chemise de nuit correspondant à une des revendications susmentionnées: **caractérisée** en ceci que les fixations mentionnées sont disposées de préférence dans la région du cou et dans le creux de l'aisselle.

4. Chemise de nuit selon une des revendications précédentes: **caractériséé** en ceci que les fixations mentionnées sont des types adhésif, à bandage, à boutons ou à crochet.
